# EUROPÄISCHE PATENTSCHRIFT

(11) **EP 0 224 819 B1**
(45) Veröffentlichungstag und Bekanntmachung des Hinweises auf die Patenterteilung: **30.01.1991**
(21) Anmeldenummer: 86116172.7
(22) Anmeldetag: 21.11.1986
(51) Int. Cl.: G08B 26/00

(54) **Gefahrenmeldeanlage**
Danger-signalling system
Système de signalisation de danger

(30) Priorität: 26.11.1985 DE 3541770
(43) Veröffentlichungstag der Anmeldung: 10.06.1987
(73) Patentinhaber: SIEMENS AKTIENGESELLSCHAFT, 80333 München (DE)
(72) Erfinder: Thilo, Peer, Dr.-Ing., D-8000 München 71 (DE)

(56) Entgegenhaltungen:
- DE-C- 2 533 382
- FR-A- 2 550 642
- US-A- 3 832 678

## Beschreibung

Die Erfindung bezieht sich auf eine Gefahrenmeldeanlage mit folgenden Merkmalen:
a) an einer Zentrale mit einer Auswerteeinrichtung sind mehrere Meldeleitungen angeschlossen, die jeweils eine Zwei-Draht-Leitung aufweisen;
b) an jeder Meldeleitung liegen kettenförmig eine Vielzahl von einzeln identifizierbaren Meldern, die jeweils einen Schalttransistor in einer der beiden Drahtleitungen aufweisen;
c) die Melder jeder Meldeleitung werden von der Zentrale aus zyklisch auf ihre jeweiligen analogen Meldermeßwerte abgefragt, wobei jeder Melder den nachfolgenden Melder entsprechend seinem Meßwert zeitverzögert an die Meldeleitung anschaltet und eine Erhöhung des Linienstroms bewirkt;
d) in der Zentrale wird in der Auswerteeinrichtung der jeweilige Linienstrom gemessen, wobei aus dem jeweiligen Zeitpunkt der Erhöhung des Linienstroms die Melderadresse und der Meldermeßwert ermittelt wird und daraus Alarm-bzw. Störungsmeldungen abgeleitet werden.

Eine derartige Gefahrenmeldeanlage ist aus der DE-PS 25 33 382 bekannt. Dort ist ein Brandmeldesystem beschrieben, bei dem die einzelnen Melder einer Meldeleitung nach der sogenannten Pulsmeldetechnik mit Hilfe der Kettensynchronisation bei der Melderabfrage in zeitlicher Reihenfolge jeweils einen Stromanstieg auf der betreffenden Meldeleitung bewirken. Zur Weiterschaltung der einzelnen Melder ist in einer der beiden Drahtleitungen einer Meldeleitung ein Durchschalttransistor angeordnet, der in einer Richtung betrieben wird.

Tritt auf einer Meldeleitung eine Störung, beispielsweise in Form einer Leitungsunterbrechung, auf, so können die nachfolgenden Melder der betreffenden Meldeleitung nicht mehr abgefragt werden. Eine solche Störung wird in der Zentrale erkannt und angezeigt. Es können dann aber bis zur Behebung des Schadens keine Alarme seitens der nachfolgenden Melder erkannt und gemeldet werden. Damit in dieser Zeit evtl. auftretende Alarme nicht verloren gehen, wurden schon verschiedene Maßnahmen vorgeschlagen. Eine Möglichkeit ist dadurch gegeben, die Meldeleitung als Meldeschleife auszubilden, was aber bei einer eingangs beschriebenen Gefahrenmeldeanlage nicht ohne weiteres möglich ist, weil die einzelnen Durchschalttransistoren nur in einer Richtung betrieben werden können. Um eine Meldeschleife bei einer Meldeanlage, die nach dem Prinzip der Kettensynchronisation arbeitet, auch vom anderen Ende her abzufragen, müßte in der Zentrale eine zweite Auswerteeinrichtung vorgesehen sein und darüberhinaus Schaltmaßnahmen getroffen werden, die eine Abfrage der einzelnen Melder auch von der anderen Richtung her ermöglicht. Dies ist aufwendig und sehr teuer sowohl für die auswertende Zentrale als auch für die einzelnen Melder.

Aufgabe der Erfindung ist es daher, diese Nachteile zu vermeiden und eine eingangs beschriebene Gefahrenmeldeanlage mit relativ geringem Schaltungsaufwand derart zu verbessern, daß auch bei einer Unterbrechung der Meldeleitung die Funktionssicherheit der Anlage gewährleistet und damit das Ausfallrisiko verringert ist.

Diese Aufgabe wird bei einer oben beschriebenen Gefahrenmeldeanlage erfindungsgemäß durch folgende Merkmale gelöst:
e) jede Meldeleitung ist als Meldeschleife ausgebildet und mit ihrem Leitungsende an der Zentrale angeschlossen, wobei die Auswerteeinrichtung vom Leitungsanfang auf das Leitungsende der jeweiligen Meldeleitung umschaltbar ist;
f) in jedem Melder ist dem Schalttransistor in Sperrrichtung eine Halbleiterdiode parallel geschaltet.

Mit einer als Meldeschleife ausgebildeten Meldeleitung ist es erfindungsgemäß mit geringem schaltungstechnischen Aufwand möglich, nämlich der parallel geschalteten Diode in jedem Melder und einer Umschalteinrichtung in der Zentrale, eine unterbrochene Meldeleitung immer noch auf evtl. auftretende Alarmbedingungen abzufragen. Dabei wird zweckmäßigerweise der Zeitpunkt der Linienstromerhöhung der betreffenden Meldeleitung ermittelt. Das hat den Vorteil, daß mit der vorhandenen Auswerteeinrichtung nach der Umschaltung der abzufragenden Meldeleitung vom Anfang auf das Ende der Meldeleitung in an sich bekannter Weise der Linienstrom gemessen wird. Es wird dabei die Zeit vom Anlegen der Abfragespannung bis zum Auftreten der Linienstromerhöhung gemessen und daraus abgeleitet, ob die gestörte Meldeleitung sich in Ruhe befindet oder ob ein Alarm eines Melders aufgetreten ist, denn bei einer Alarmbedingung ist die Zeit kürzer gegenüber der Zeit der in Ruhe befindlichen Meldeleitung. Ein von einem Melder auf der gestörten Meldeleitung verursachter Alarm wird dann als Linienalarm angezeigt. Eine Einzelidentifizierung des oder der Alarm auslösenden Melder ist bei einer unterbrochenen Meldeleitung nicht möglich.

In einer zweckmäßigen Weiterbildung der Erfindung kann auch im störungsfreien Betrieb das Leitungsende jeder Meldeleitung jeweils zwischen den Abfragezyklen, also in den Ruhephasen, an die Auswerteeinrichtung der Zentrale und damit an die Versorgungsspannung für die Meldeleitung geschaltet werden. Das hat den Vorteil, daß die einzelnen Melder in der Ruhephase mit einem zusätzlichen Versorgungsstrom versorgt werden können. Insbesondere ist dies von Vorteil, wenn ein oder mehrere Melder in den Alarmzustand gegangen sind und dann die entsprechend zugeordneten Alarmindikatoren, Anzeigelampen, mit Energie versorgt werden müssen.

In einer weiteren Ausgestaltung der Erfindung kann die Halbleiterdiode von einer Zenerdiode gebildet sein. Das hat den Vorteil, daß im ungestörten Betrieb der Schalttransistor gegen Überspannungen geschützt ist.

Weitere Einzelheiten der Erfindung werden anhand der Zeichnung im folgenden näher erläutert. Dabei zeigen
Fig. 1 schematisch eine bekannte Meldeleitung,
Fig. 2 ein Linienstromdiagramm,
Fig. 3 eine erfindungsgemäße Anordnung,
Fig. 4 und 5 Stromdiagramme für den erfindungsgemäßen Betrieb und
Fig. 6 schematisch eine Umschalteinrichtung für die Meldeschleife.

In Fig.1 ist eine bekannte Meldeleitung ML mit beispielsweise drei Meldern M1 bis M3 dargestellt. Die Meldeleitung weist zwei Leitungsadern a und b auf. In der zweiten Leitungsader b ist in jedem Melder der ansteuerbare Durchschalttransistor S1 bis S3 angeordnet. Die Meldeleitung ist mit ihrem Anfang A an einer hier nicht näher dargestellten Zentrale Z angeschlossen. Ferner ist noch angedeutet, daß die Meldeleitung ML nach dem ersten Melder M1 unterbrochen sein soll. Dies ist mit U gekennzeichnet.

Fig. 2 zeigt hierfür ein entsprechendes Diagramm des Linienstroms IL_{A} bei der regulären Abfrage von der Zentrale her über den Meldeleitungsanfang A. Mit dem Anliegen der Abfragespannung (symbolisch in Fig.1 gekennzeichnet durch plus und minus an der Meldeleitung) fließt ab dem Zeitpunkt TS ein gewisser Strom, der zum Zeitpunkt T1, also nach der Zeit t₁, sprunghaft mit dem Durchschalten des Transistors S1 ansteigt. Dies ist in der Fig. 2 mit I1 gekennzeichnet. Ein weiterer Stromanstieg nach einer weiteren Zeit kann bei einer Unterbrechung U nicht erfolgen. Im Normalfall, also bei intakter d.h. nicht unterbrochener Meldeleitung würde nach der Zeit t₂ zum Zeitpunkt T2 der Schalttransistor S2 des zweiten Melders M2 durchschalten und damit einen Stromanstieg I2 bewirken. Dies setzt sich mit jedem zusätzlichen Anschalten eines Melders fort. Dies ist lediglich noch für einen dritten Melder M3 mit dem Stromanstieg I3 zum Zeitpunkt T3 dargestellt.

In Fig.3 ist nun die erfindungsgemäße Anordnung im Prinzip dargestellt. Die Meldeleitung ML ist mit ihrem Anfang A an der Zentrale und mit ihrem Ende E ebenfalls an der Zentrale angeschlossen und kann über eine Umschalteinrichtung, wie dies in Fig. 6 angedeutet ist, von der Zentrale aus an die Zentrale bzw. Auswerteeinrichtung umgeschaltet werden. Erfindungsgemäß ist in jedem Melder, hier lediglich für die Melder M1 bis M3 gezeigt, jedem Schalttransistor S1 bis S3 eine Diode D1 bis D3 in Sperrichtung parallel geschaltet. Die Melde leitung ML ist nach dem ersten Melder M1 unterbrochen. Bei der regulären Abfrage der einzelnen Meldeleitungen erkennt die auswertende Zentrale, daß eine Meldeleitung eine Störung aufweist. Dies wird in der Zentrale angezeigt. Es kann jetzt jedoch kein Melder dieser Meldeleitung, der nach der Unterbrechung an der Meldeleitung angeordnet ist, auf seinen Meßwert abgefragt werden, somit können auch keine evtl. auftretenden Alarme erkannt werden, wenn nicht erfindungsgemäß die Melder entsprechend ausgebildet sind und die Abfrage der gestörten Meldeleitung vom Ende E der Meldeleitung her erfolgt. Ist nun eine Meldeleitung durch eine Unterbrechung gestört, so wird diese von der anderen Seite (E) her abgefragt. Es sei nun angenommen, daß die gestörte Meldeleitung sich in Ruhe befindet, also kein Melder nach der Unterbrechung in den Alarmzustand gegangen ist. Dann ergibt sich ein Stromdiagramm der betreffenden Meldeleitung, wie dies in Fig.4 dargestellt ist.

In Fig.4 ist über der Zeit t der vom Ende (E) der Meldeleitung (ML) her gemessene Linienstrom IL_{E} aufgetragen. Mit dem Anlegen der Abfragespannung zum Zeitpunkt TS fließt ein gewisser Strom für die Zeit t_{R}. Zum Zeitpunkt TR verursachen sämtliche Melder, hier die Melder M2 und M3, nach der Unterbrechung (U) hier die Melder M2 und M3, gleichzeitig einen sprunghaften Stromanstieg, nämlich I2+I3. Dies wird in der Auswerteeinrichtung nicht nur erkannt, es wird auch die entsprechende Zeit t_{R} bzw. t_{A} gemessen. Diese gemessene Zeit ist kürzer, falls ein Melder in den Alarmzustand gegangen ist. Ist beispielsweise der Melder M2 in den Alarmzustand gegangen, so verkürzt sich die Zeit vom Zeitpunkt TS des Anschaltens der Meldeleitung zum Zwecke der Abfrage bis zum Auftreten (Zeitpunkt TA) des Stromimpulses I2 des alarmauslösenden Melders M2. Dies ist in Fig.5 dargestellt.

Das Linienstromdiagramm IL_{E} gemäß Fig.5 für die Meldeleitung mit dem Ende (E) an der Zentrale angeschaltet zeigt, daß bereits nach der kürzeren Zeit t_{A}, also zum Zeitpunkt TA, der Linienstrom IL_{E}, verursacht durch den alarmauslösenden Melder M2, um den Wert I2 ansteigt. Dies wird in der Auswerteeinrichtung als Alarm auf der betreffenden Meldeleitung erkannt und angezeigt. Die nicht in Alarmzustand gegangenen Melder bewirken, wenn mehrere vorhanden sind, alle gleichzeitig erst später, nämlich nach der Zeit t_{R}, einen Stromanstieg zum Zeitpunkt TR, der aber im Falle eines Alarms dann nicht mehr von weiterem Interesse ist. Wenn die Meldeleitung von der Zentrale aus von der Seite A her abgefragt wird, wirken sich die Dioden, die parallel zum Schalttransistor angeordnet sind, nicht aus. Sie haben also bei der regulären Abfrage keine Funktion. Erst wenn erfindungsgemäß von der anderen Seite E die Meldelinie, also im Falle der Leitungsunterbrechung, abgefragt wird, fließt der Strom über die jeweiligen Dioden, so daß die Melder gleichzeitig mit Spannung versorgt werden. Lediglich ein in den Alarmzustand gegangener Melder verursacht bereits früher einen Stromanstieg, wie eben erläutert. Auf diese Weise wird in der Zentrale festgestellt, daß zumindest ein Melder in der unterbrochenen Meldeleitung im Alarmzustand ist.

In Fig.6 ist schematisch die Anschaltung der Meldeschleife an die Zentrale dargestellt. Die Zentrale Z weist die Anschlußklemmen a und b auf, an die hier nur am Beispiel einer Meldeschleife die Meldeschleife an- bzw. umgeschaltet wird. An den Klemmen a und b ist eine Umschalteinrichtung US, die beispielsweise von einem Relais gebildet sein kann, angeschlossen. Über eine Steuer leitung SL wird von der Zentrale Z aus die Umschalteeinrichtung US angesteuert. Ferner ist an der Umschalteinrichtung US die Meldeschleife einmal mit ihrem Anfang A und zum anderen mit ihrem Ende E jeweils über die Leitungsadern a und b anschließbar. Erkennt die Zentrale Z eine Leitungsunterbrechung (U), so wird über die Steuerleitung SL der Umschalter US veranlaßt, a und b von der Anschlußseite A auf die Anschlußseite E der Meldeschleife umzuschalten.

Mit der erfindungsgemäßen Anordnung ist es auch möglich, für einen manchmal von Zulassungsbehörden geforderten Notbetrieb anstelle einer zweiten, sehr aufwendigen Auswerteeinrichtung eine Notredundanz sicherzustellen, indem die als Schleife ausgebildete Meldeleitung im Störungsfall und bei entsprechend ausgebildeten Meldern vom anderen Leitungsende her abgefragt wird.

## Patentansprüche

1. Gefahrenmeldeanlage mit folgenden Merkmalen:
a) an einer Zentrale (Z) mit einer Auswerteeinrichtung sind mehrere Meldeleitungen (ML) angeschlossen, die jeweils eine Zwei-Draht-Leitung (a, b) aufweisen;
b) an jeder Meldeleitung (ML) liegen kettenförmig eine Vielzahl von einzeln identifizierbaren Meldern (Mi), die jeweils einen Schalttransistor (S1, S2, ...Si) in einer der beiden Drahtleitungen (b) aufweisen;
c) die Melder (Mi) jeder Meldeleitung (ML) werden von der Zentrale (Z) aus zyklisch auf ihre jeweiligen analogen Meldermeßwerte abgefragt, wobei jeder Melder (Mi) den nachfolgenden Melder (Mi+1) entsprechend seinem Meßwert zeitverzögert an die Meldeleitung (ML) anschaltet und eine Erhöhung des Linienstroms (IL) bewirkt;
d) in der Zentrale (Z) wird in der Auswerteeinrichtung der jeweilige Linienstrom (IL) gemessen, wobei aus dem jeweiligen Zeitpunkt der Erhöhung des Linienstroms die Melderadresse und der Meldermeßwert ermittelt wird und daraus Alarm- bzw. Störungsmeldungen abgeleitet werden, **gekennzeichnet** durch folgende Merkmale:
e) jede Meldeleitung (ML) ist als Meldeschleife ausgebildet und mit ihrem Leitungsende (E) an der Zentrale (Z) angeschlossen, wobei die Auswerteeinrichtung vom Leitungsanfang (A) auf das Leitungsende (E) der jeweiligen Meldeleitung (ML) umschaltbar ist;
f) in jedem Melder (Mi) ist dem Schalttransistor (Si) in Sperrichtung eine Halbleiterdiode (Di) parallel geschaltet.

2. Gefahrenmeldeanlage nach Anspruch 1, **dadurch gekennzeichnet**, daß im Störungsfall einer Meldeleitung (ML) die Auswerteeinrichtung an das Leitungsende (E) gelegt wird und aufgrund des ermittelnden Linienstroms (IL_{E}) ein von einem Melder (Mi) verursachter Alarm erkannt und als Leitungsalarm angezeigt wird.

3. Gefahrenmeldeanlage nach Anspruch 2, **dadurch gekennzeichnet**, daß der Zeitpunkt der Linienstromerhöhung ermittelt wird, in dem die Zeit vom Anlegen (TS) einer Abfragespannung bis zum Auftreten (TR bzw. TA) der Linienstromerhöhung gemessen wird, wobei bei einer Alarmbedingung die Zeit (t_{A}) kürzer ist gegenüber der Zeit (t_{R}) einer in Ruhe befindlichen Meldeleitung.

4. Gefahrenmeldeanlage nach Anspruch 1, **dadurch gekennzeichnet**, daß im störungsfreien Betrieb das Leitungsende (E) jeder Meldeleitung (ML) jeweils zwischen den Abfragezyklen an die Auswerteeinrichtung und damit an die Versorgungsspannung angeschaltet wird.

5. Gefahrenmeldeanlage nach Anspruch 4, **dadurch gekennzeichnet**, daß lediglich im Alarmfall das Leitungsende (E) der betreffenden Meldeleitung an die Versorgungsspannung geschaltet wird.

6. Gefahrenmeldeanlage nach Anspruch 1, **dadurch gekennzeichnet**, daß die Halbleiterdiode (Di) als Zenerdiode ausgebildet ist.

## Claims

1. Danger-signalling device having the following features:
a) a plurality of annunciation circuits (ML), each of which has a two-wire circuit (a, b), is connected to a control centre (Z) having an evaluation device;
b) connected in the form of a chain to each annunciation circuit (ML) is a multiplicity of individually identifiable annunciators (Mi), each of which has a switching transistor (S1, S2, ...Si) in one of the two wire circuits (b);
c) the annunciators (Mi) of each annunciation circuit (ML) are interrogated cyclically from the control centre (Z) with reference to their particular analogue annunciator measured value, each annunciator (Mi) connecting the following annunciator (Mi+1) to the annunciation circuit (ML) with a time delay in accordance with its measured value, and effecting an increase in the line current (IL);
d) the particular line current (IL) is measured in the evaluation device in the control centre (Z), the annunciator address and the annunciator measured value being determined from the particular instant of the increase in the line current, and alarm and fault annunciations being derived therefrom, characterized by the following features:
e) each annunciation circuit (ML) is constructed as an annunciation loop and is connected with its circuit end (E) to the control centre (Z), it being possible to switch over the evaluation device from the circuit beginning (A) to the circuit end (E) of the particular annunciation circuit (ML);
f) in each annunciator (Mi) a semi-conductor diode (Di) is connected in parallel in the reverse direction to the switching transistor (Si).

2. Danger-signalling device according to Claim 1, characterized in that in the case of a fault in an annunciation circuit (ML) the evaluation device is connected to the circuit end (E), and an alarm caused by an annunciator (Mi) is recognized on the basis of the determining line current (IL_{E}), and is displayed as a circuit alarm.

3. Danger-signalling device according to Claim 2, characterized in that the instant of the increase in line current is determined by measuring the time from the application (TS) of an interrogation voltage until the occurrence (TR or TA) of the increase in line current, in the case of an alarm condition the time (t_{A}) being shorter by comparison with the time (t_{R}) of an annunciation circuit in a state of rest.

4. Danger-signalling device according to Claim 1, characterized in that in faultless operation the circuit end (E) of each annunciation circuit (ML) is connected in each case between the interrogation cycles to the evaluation device and thus to the supply voltage.

5. Danger-signalling device according to Claim 4, characterized in that the circuit end (E) of the annunciation circuit concerned is connected to the supply voltage only in the case of an alarm.

6. Danger-signalling device according to Claim 1, characterized in that the semi-conductor diode (Di) is constructed as a Zener diode.

## Revendications

1. Installation de signalisation de danger présentant les caractéristiques suivantes :
a) à un central (Z) comportant un dispositif d'évaluation sont raccordées plusieurs lignes de signalisation (ML), qui sont formées chacune par une ligne bifilaire (a, b);
b) à chaque ligne de signalisation (ML) sont raccordés, selon un réseau itératif, une multiplicité de transmetteurs (Mi) identifiables individuellement, qui possèdent chacun un transistor de commutation (S1, S2...Si) situé dans l'une des deux lignes bifilaires (b);
c) les valeurs de mesure analogiques respectives des transmetteurs (Mi) de chaque ligne de signalisation (ML) sont interrogées cycliquement à partir du central (Z), chaque transmetteur (Mi) raccordant le transmetteur suivant (Mi+1) à la ligne de signalisation (ML), d'une manière retardée en fonction de sa valeur de mesure, et réalisant un accroissement du courant de ligne (IL);
d) dans le central, le courant de ligne respectif (IL) est mesuré dans le dispositif d'évaluation, auquel cas l'adresse et la valeur de mesure du transmetteur sont déterminées à partir de l'instant respectif de l'accroissement du courant de ligne et des signalisations d'alarme ou de perturbation en sont dérivées, caractérisée par les caractéristiques suivantes:
e) chaque ligne de signalisation (ML) est réalisée sous la forme d'une boucle de signalisation et est raccordée, par son extrémité (E) au central (Z), le dispositif d'évaluation pouvant être commuté du début (A) à l'extrémité (E) de la ligne de signalisation (ML) respective ;
f) une diode à semiconducteurs (Di) branchée en inverse est montée en parallèle avec le transistor de commutation (Si), dans chaque transmetteur (Mi).

2. Installation de signalisation de danger suivant la revendication 1, caractérisée par le fait que dans le cas d'une perturbation d'une ligne de signalisation (ML ), le dispositif d'évaluation est raccordé à l'extrémité (E) de la ligne et, sur la base du courant de ligne (IL_{E}) déterminé, une alarme provoquée par un transmetteur (Mi) est identifiée et affichée en tant qu'alarme de ligne.

3. Installation de signalisation de danger suivant la revendication 2, caractérisée par le fait que l'instant de l'accroissement du courant de ligne, à partir duquel est mesuré l'intervalle de temps s'étendant depuis l'application (TS) d'une tension d'interrogation jusqu'à l'apparition (TR ou TA) de l'accroissement du courant de ligne, est déterminé, l'intervalle de temps (t_{A}) étant inférieur à l'intervalle de temps (t_{R}) d'une ligne de signalisation au repos, dans le cas d'une condition d'alarme.

4. Installation de signalisation de danger suivant la revendication 1, caractérisée par le fait que dans le cas d'un fonctionnement sans perturbation, l'extrémité (E) de chaque ligne de signalisation (ML) est raccordée respectivement entre les cycles d'interrogation, au dispositif d'évaluation et par conséquent à la tension d'alimentation.

5. Installation de signalisation suivant la revendication 4, caractérisée par le fait que l'extrémité (E) de la ligne de signalisation considérée est raccordée à la tension d'alimentation uniquement dans le cas d'une alarme.

6. Installation de signalisation de danger suivant la revendication 1, caractérisée par le fait que la diode à semiconducteurs (Di) est réalisée sous la forme d'une diode Zener.
